# EUROPÄISCHE PATENTSCHRIFT

(11) **EP 1 954 937 B1**
(45) Veröffentlichungstag und Bekanntmachung des Hinweises auf die Patenterteilung: **22.12.2010**
(21) Anmeldenummer: 06807065.5
(22) Anmeldetag: 09.10.2006
(51) Int. Cl.: F02M 55/00, F02M 55/04, F02M 61/10

(54) **ZWISCHENPLATTE FÜR EINEN KRAFTSTOFFINJEKTOR UND KRAFTSTOFFINJEKTOR**
INTERMEDIATE PLATE FOR A FUEL INJECTOR, AND FUEL INJECTOR
PLAQUE INTERMEDIAIRE POUR UN INJECTEUR DE CARBURANT ET INJECTEUR DE CARBURANT

(30) Priorität: 21.11.2005 DE 102005055359
(43) Veröffentlichungstag der Anmeldung: 13.08.2008
(73) Patentinhaber: ROBERT BOSCH GMBH, 70442 Stuttgart (DE)
(72) Erfinder: MATTES, Patrick, 70569 Stuttgart (DE)
(86) Internationale Anmeldenummer: PCT/EP2006/067170
(87) Internationale Veröffentlichungsnummer: WO 2007/057254

(56) Entgegenhaltungen:
- EP-A- 1 304 475
- EP-A2- 1 036 932
- EP-A2- 1 036 932
- WO-A-2004/005704
- WO-A2-03/089782
- WO-A2-03/089782
- DE-A1- 10 143 511
- DE-U1- 20 110 130
- FR-A1- 2 845 129

## Beschreibung

### Stand der Technik

Die Erfindung betrifft eine Zwischenplatte für einen Kraftstoffinjektor gemäß dem Oberbegriff des Anspruchs 1. Die Erfindung betrifft des Weiteren einen Kraftstoffinjektor gemäß dem Oberbegriff des Anspruchs 4.

Aus der EP 1 036 932 A2 odes FR 284 82 56 A1, oder FR 2 845 129 A1 ist ein Kraftstoffinjektor bekannt, bei der unter hohem Druck stehende Kraftstoff der Einspritzdüse über eine Hochdruckbohrung zugeleitet wird, wobei in der Hochdruckbohrung ist eine Drossel ausgebildet.

Aus der WO 03/089782 A2 oder DE 201 10 130 U, oder EP 1 304 475 A1 ist ein Injektor zur Einspritzung von Kraftstoff bekannt, bei dem zwischen dem Hochdruckzulauf und der Einspritzdüse eine Drossel vorgesehen ist.

Aufgabe der Erfindung ist es, das Einspritzverhalten eines mit einer Zwischenplatte gemäß dem Oberbegriff des Anspruchs 1 ausgestatteten Kraftstoffinjektors gemäß dem Oberbegriff des Anspruchs 4, insbesondere bei einer Mehrfacheinspritzung von kleinen Einspritzmengen, zu verbessern.

### Vorteile der Erfindung

Die Aufgabe ist bei einer Zwischenplatte für einen Kraftstoffinjektor mit einem Hochdruckdurchgangsloch, das einen Hochdruckkanal, der in einem Ventilkörper vorgesehen ist und mit einem Kraftstoffhochdruckspeicher in Verbindung steht, mit einem Hochdruckraum verbindet, der in einem Düsenkörper vorgesehen ist, wobei die Zwischenplatte zwischen dem Ventilkörper und dem Düsenkörper angeordnet ist, dadurch gelöst, dass das Hochdruckdurchgangsloch einen Querschnittsverlauf aufweist, durch den die Strömung durch das Hochdruckdurchgangsloch vom Ventilkörper zum Düsenkörper hin verbessert und in entgegengesetzter Richtung vom Düsenkörper zum Ventilkörper hin verschlechtert wird. Im Rahmen der vorliegenden Erfindung wurde herausgefunden, dass eine Ursache für Instabilitäten bei Mehrfacheinspritzungen Druckschwingungen im Injektor sind. Druckschwingungen werden einerseits durch den Druckabfall während der Einspritzung und andererseits durch den Druckstoß beim Nadelschließvorgang hervorgerufen. Die Druckschwingungen verursachen eine Veränderung der Nadelkräfte, die wiederum zu Abweichungen der Einspritzmenge führen. Gemäß einem wesentlichen Aspekt der Erfindung weist das Hochdruckdurchgangsloch keinen konstanten Querschnitt sondern einen Querschnittsverlauf auf, durch den die unerwünschten Druckschwingungen gedämpft werden.

Das Druckdurchgangsloch weist an seinem dem Ventilkörper zugewandten Ende einen größeren Durchmesser als an seinem dem Düsenkörper zugewandten Ende auf. Das Hochdruckdurchgangsloch in der Zwischenplatte, die auch als Ventilplatte bezeichnet wird, wird gemäß der Erfindung als Dämpfungselement verwendet. Bei dem Hochdruckdurchgangsloch handelt es sich vorzugsweise um eine Bohrung, die so ausgeführt ist, dass eine Ausbreitung der Unterdruckwelle beim Nadelschließen behindert und das Nachströmen verbessert wird. Dadurch werden richtungsabhängige Strömungsbeiwerte geschaffen, durch die das Dämpfungsverhalten optimal eingestellt werden kann, wobei das Hochdruckdurchgangsloch konisch ausgebildet ist. Durch eine definierte Konizität können die Dämpfungseigenschaften des Hochdruckdurchgangslochs gezielt eingestellt werden. Dabei kommt es darauf an, den Kegelwinkel mit der Länge des Hochdruckdurchgangslochs abzustimmen.

Ein weiteres bevorzugtes Ausführungsbeispiel der Zwischenplatte ist **dadurch gekennzeichnet, dass** das Hochdruckdurchgangsloch an seinem dem Düsenkörper zugewandten Ende eine scharfe Kante aufweist. Dadurch wird der Strömungsbeiwert in Abflussrichtung minimiert.

Ein weiteres bevorzugtes Ausführungsbeispiel der Zwischenplatte ist **dadurch gekennzeichnet, dass** die Zwischenplatte einteilig ausgebildet ist. Die Zwischenplatte kann aber auch mehrteilig ausgebildet sein und mehrere Zwischenplattenelemente umfassen, die ein gemeinsames Hochdruckdurchgangsloch aufweisen.

Bei einem Kraftstoffinjektor mit einem Ventilkörper, der einen Hochdruckkanal aufweist, der mit einem Kraftstoffhochdruckspeicher in Verbindung steht, und mit einem Düsenkörper, der einen Hochdruckraum aufweist, ist die vorab angegebene Aufgabe dadurch gelöst, dass eine vorab beschriebene Zwischenplatte zwischen dem Ventilkörper und dem Düsenkörper angeordnet ist.

### Zeichnung

Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind. Es zeigen:
- Figur 1: eine Teildarstellung eines herkömmlichen Kraftstoffinjektors im Längsschnitt;
- Figur 2: eine Teildarstellung durch einen nicht erfindungsgemäßen Injektor im Längsschnitt mit einer Zwischenplatte;
- Figur 3: eine Zwischenplatte gemäß einem weiteren, nicht erfindungsgemäßen Beispiel im Schnitt und
- Figur 4: eine erfindungsgemäße Zwischenplatte im Schnitt.

### Beschreibung der Ausführungsbeispiele

In Figur 1 ist ein Teil eines Kraftstoffeinspritzventils 1, das auch als Kraftstoffinjektor bezeichnet wird, im Längsschnitt dargestellt. Das Kraftstoffeinspritzventil 1 dient zum Einbau in eine nicht dargestellte Brennkraftmaschine eines Kraftfahrzeugs und ist hier als Common-Rail-Injektor zur Einspritzung von vorzugsweise Dieselkraftstoff ausgebildet. Das Kraftstoffeinspritzventil umfasst ein Düsenmodul und ein Ventilsteuermodul und ist mit einer hier ebenfalls nicht dargestellten elektronischen Steuereinheit verbunden.

Das Ventilsteuermodul umfasst einen Ventilkörper 4 mit einem Hochdruckkanal 5. Der Hochdruckkanal 5 steht mit einem nicht dargestellten Kraftstoffhochdruckspeicher in Verbindung und ist im Betrieb der Verbrennungsmaschine mit unter Hochdruck von bis zu 1,5 kg/bar stehendem Kraftstoff befüllt. Der Düsenmodul umfasst eine in einem Düsenkörper 8 angeordnete und geführte Düsennadel, die zu einem Brennraum der Brennkraftmaschine führende Einspritzdüsen des Kraftstoffeinspritzventils 1 steuert. Die Düsennadel umfasst an dem den Einspritzdüsen abgewandten Ende einen Ventilsteuerkolben, der in einer axialen Bohrung in dem Düsenkörper 8 hin und her bewegbar aufgenommen ist.

In dem Düsenkörper 8 ist ein Hochdruckraum 9 ausgebildet, der teilweise von einer Zwischendruckplatte 11 begrenzt wird, die zwischen dem Düsenkörper 8 und dem Ventilkörper 4 eingespannt ist. Die Zwischendruckplatte 11, die auch als Ventilplatte bezeichnet wird, umfasst ein Hochdruckdurchgangsloch 14, das durch die Zwischendruckplatte 11 hindurch verläuft und den Hochdruckkanal 5 des Ventilkörpers 4 mit dem Hochdruckraum 9 des Düsenkörpers 8 verbindet. Bei dem in Figur 1 dargestellten Kraftstoffinjektor 1 wird das Hochdruckdurchgangsloch 14 von einer Bohrung gebildet, die einen konstanten Durchmesser aufweist.

Zur Erreichung niedriger Emissionswerte ist es erforderlich, mit einem Kraftstoffinjektor, wie er in Figur 1 teilweise dargestellt ist, kleine Kraftstoffmengen stabil abzusetzen. Insbesondere die Aufteilung in mehrere kleinere Einspritzungen in enger Abfolge gewinnt zunehmend an Bedeutung. Ein wesentlicher Aspekt der vorliegenden Erfindung ist es, konstruktive Möglichkeiten zur Verbesserung der Mengenstabilität bei kurzen Einspritzabständen anzugeben.

Eine Ursache für Instabilität bei Mehrfacheinspritzungen sind Druckschwingungen im Injektor, die einerseits durch den Druckabfall während der Einspritzung und andererseits durch einen Druckstoß beim Nadelschließvorgang hervorgerufen werden. Die damit verbundenen Druckschwingungen verursachen eine Veränderung der Nadelkräfte, die wiederum zu Abweichungen der Einspritzmenge führen. Die Druckschwingungen können durch eine geschickte Ausgestaltung der Strömungsverhältnisse im Hochdruckkreis bedämpft werden.

Gemäß einem wesentlichen Aspekt der Erfindung wird das Hochdruckdurchgangsloch in der Zwischenplatte oder Ventilplatte als Dämpfungselement verwendet. Das Hochdruckdurchgangsloch wird so ausgeführt, dass eine Ausbreitung der Druckwelle beim Nadelschließvorgang behindert und das Nachströmen von Kraftstoff aus dem Hochdruckkanal durch das Hochdruckdurchgangsloch im Hochdruckraum verbessert wird. Durch die damit verbundenen richtungsabhängigen Strömungsbeiwerte kann das Dämpfungsverhalten eingestellt werden.

In Figur 2 ist ein Teil eines nicht erfindungsgemäßen Kraftstoffinjektors 21 im Längsschnitt dargestellt, der, wie der in Figur 1 dargestellte Kraftstoffinjektor 1, einen Ventilkörper 24 mit einem Hochdruckkanal 25 und einen Düsenkörper 28 mit einem Hochdruckraum 29 aufweist. Zwischen dem Ventilkörper 24 und dem Düsenkörper 28 ist eine Zwischenplatte 31 eingespannt, die ein Hochdruckdurchgangsloch 34 aufweist. Das Hochdruckdurchgangsloch 34 hat an der Schnittstelle zwischen der Ventilplatte 31, die auch als Zwischenplatte bezeichnet wird, und dem Ventilkörper 24 den gleichen Durchmesser wie der Hochdruckkanal 25.

An dem dem Ventilkörper 24 zugewandten Ende des Hochdruckdurchgangslochs 34 ist eine Fase 36 ausgebildet. Anstelle der Fase 36 kann das dem Ventilkörper 24 zugewandte Ende des Hochdruckdurchgangslochs 34 auch verrundet und mit einem Radius 38 versehen sein. Durch die Fase 36 oder die Rundung mit dem Radius 38 wird der Strömungsbeiwert der Strömung in Zuflussrichtung, das heißt vom Hochdruckkanal 25 in den Hochdruckraum 29, maximiert.

In Abflussrichtung, das heißt von dem Hochdruckraum 29 in den Hochdruckkanal 25, ist der Strömungsbeiwert durch eine scharfe Kante 39 minimiert.

In Figur 3 ist ein Teil einer ebenfalls nicht erfindungsgemäßen Zwischenplatte 41 im Schnitt dargestellt. Die Zwischenplatte 41 weist ein Hochdruckdurchgangsloch 44 auf, das mit einer Zylindersenkung 46 versehen ist. Das Hochdruckdurchgangsloch 44 weist auf einer Länge 47 einen relativ kleinen Innendurchmesser 48 auf. Die Zylindersenkung 46 weist auf einer Länge 49 einen deutlich größeren Innendurchmesser 50 auf. Die Länge 49 der Zylindersenkung 46 ist ebenfalls deutlich größer als die Länge 47 des Hochdruckdurchgangslochs 44. Durch die Zylindersenkung 46 sowie die Längen 47, 49 und die Durchmesser 48, 50 können die richtungsabhängigen Strömungsbeiwerte gezielt beeinflusst werden.

In Figur 4 ist ein Teil einer erfindungsgemäßen Zwischenplatte 51 im Schnitt dargestellt. Die Zwischenplatte 51 weist ein Hochdruckdurchgangsloch 54 auf, das als Konus 55 ausgebildet ist. Der Konus 55 weist an der Schnittstelle zu dem nicht dargestellten Ventilkörper einen Durchmesser 56 auf, der größer als ein Durchmesser 57 ist, der an der Schnittstelle zum Düsenkörper angeordnet ist. Darüber hinaus weist die Zwischenplatte 51 ein weiteres Durchgangsloch 64 auf, das ebenfalls die Gestalt eines Konus 65 hat. Allerdings verjüngt sich der Konus 65 in entgegengesetzter Richtung wie der Konus 55. Der Konus 65 weist an der Schnittstelle zum Ventilkörper einen kleineren Durchmesser 66 und an der Schnittstelle zum Düsenkörper einen größeren Durchmesser 67 auf. Durch eine geeignete Abstimmung von Konizität zur Länge der Hochdruckdurchgangslöcher können die Dämpfungseigenschaften gezielt eingestellt werden.

## Patentansprüche

1. Zwischenplatte für einen Kraftstoffinjektor mit einem Hochdruckdurchgangsloch (14;34;44;54), das einen Hochdruckkanal (5;25), der in einem Ventilkörper (4;24) vorgesehen ist und mit einem Kraftstoffhochdruckspeicher in Verbindung steht, mit einem Hochdruckraum (9;29) verbindet, der in einem Düsenkörper (8;28) vorgesehen ist, wobei die Zwischenplatte (11;31;41;51) zwischen dem Ventilkörper (4;24) und dem Düsenkörper (8;28) angeordnet ist, wobei das Hochdruckdurchgangsloch (54) als Konus (55) ausgebildet ist, sodass die Strömung durch das Hochdruckdurchgangsloch (54) vom Ventilkörper (4;24) zum Düsenkörper (8;28) hin verbessert und in entgegensetzter Richtung vom Düsenkörper (8;28) zum Ventilkörper (4;24) hin verschlechtert wird, **dadurch gekennzeichnet, dass** die Zwischenplatte (51) ein weiteres Durchgangsloch (64) aufweist, das ebenfalls die Gestalt eines Konus (65) hat, wobei sich der Konus (65) des weiteren Durchgangslochs (64) in entgegengesetzter Richtung wie der Konus (55) des Hochdruckdurchgangslochs (54) verjüngt.

2. Zwischenplatte nach einem der vorhergehenden Ansprüche, **dadurch gekennzeichnet, dass** das Hochdruckdurchgangsloch (34;44;54) an seinem dem Düsenkörper (28) zugewandten Ende eine scharfe Kante aufweist.

3. Zwischenplatte nach einem der vorhergehenden Ansprüche, **dadurch gekennzeichnet, dass** die Zwischenplatte (31;41;51) einteilig ausgebildet ist.

4. Kraftstoffinjektor mit einem Ventilkörper (4;24), der einen Hochdruckkanal (5;25) aufweist, der mit einem Kraftstoffhochdruckspeicher in Verbindung steht, und mit einem Düsenkörper (8;28), der einen Hochdruckraum (9;29) aufweist, **dadurch gekennzeichnet, dass** eine Zwischenplatte (31;41;51) nach einem der vorhergehenden Ansprüche zwischen dem Ventilkörper (24) und dem Düsenkörper (28) angeordnet ist.

## Claims

1. Intermediate plate for a fuel injector having a high-pressure passage hole (14;34;44;54) connecting a high-pressure duct (5;25), which is provided in a valve body (4;24) and is connected to a high-pressure fuel accumulator, to a high-pressure chamber (9;29) provided in a nozzle body (8;28), with the intermediate plate (11;31;41;51) being arranged between the valve body (4;24) and the nozzle body (8;28), with the high-pressure passage hole (54) being formed as a cone (55) such that the flow through the high-pressure passage hole (54) from the valve body (4;24) towards the nozzle body (8;28) is improved and the flow in the opposite direction from the nozzle body (8;28) towards the valve body (4;24) is impaired, **characterized in that** the intermediate plate (51) has a further passage hole (64) which likewise has the shape of a cone (65), with the cone (65) of the further passage hole (64) tapering in the opposite direction to the cone (55) of the high-pressure passage hole (54).

2. Intermediate plate according to one of the preceding claims, **characterized in that** the high-pressure passage hole (34;44;54) has a sharp edge at its end facing towards the nozzle body (28).

3. Intermediate plate according to one of the preceding claims, **characterized in that** the intermediate plate (31;41;51) is formed in one piece.

4. Fuel injector having a valve body (4;24) which has a high-pressure duct (5;25) which is connected to a high-pressure fuel accumulator and having a nozzle body (8;28) which has a high-pressure chamber (9;29), **characterized in that** an intermediate plate (31;41;51) according to one of the preceding claims is arranged between the valve body (24) and the nozzle body (28).

## Revendications

1. Plaque intermédiaire pour un injecteur de carburant comprenant un orifice de passage haute pression (14 ; 34 ; 44 ; 54), qui relie un canal haute pression (5 ; 25) qui est prévu dans un corps de soupape (4 ; 24) et qui est en liaison avec un accumulateur de carburant haute pression, à un espace haute pression (9 ; 29), qui est prévu dans un corps de buse (8 ; 28), la plaque intermédiaire (11 ; 31 ; 41 ; 51) étant disposée entre le corps de soupape (4 ; 24) et le corps de buse (8 ; 28), l'orifice de passage haute pression (54) étant réalisé sous forme de cône (55), de sorte que l'écoulement à travers l'orifice de passage haute pression (54) depuis le corps de soupape (4 ; 24) jusqu'au corps de buse (8 ; 28) soit amélioré et qu'il soit rendu plus difficile dans la direction opposée depuis le corps de buse (8 ; 28) vers le corps de soupape (4 ; 24), **caractérisée en ce que** la plaque intermédiaire (51) présente un autre orifice de passage (64) qui a également la forme d'un cône (65), le cône (65) de l'orifice de passage supplémentaire (64) se rétrécissant dans la direction opposée à celle du cône (55) de l'orifice de passage haute pression (54).

2. Plaque intermédiaire selon l'une quelconque des revendications précédentes, **caractérisée en ce que** l'orifice de passage haute pression (34 ; 44 ; 54) présente à son extrémité tournée vers le corps de buse (28) une arête vive.

3. Plaque intermédiaire selon l'une quelconque des revendications précédentes, **caractérisée en ce que** la plaque intermédiaire (31 ; 41 ; 51) est réalisée d'une seule pièce.

4. Injecteur de carburant comprenant un corps de soupape (4 ; 24), qui présente un canal haute pression (5 ; 25), qui est en liaison avec un accumulateur de carburant haute pression, et comprenant un corps de buse (8 ; 28), qui présente un espace haute pression (9 ; 29), **caractérisé en ce qu'**une plaque intermédiaire (31 ; 41 ; 51) selon l'une quelconque des revendications précédentes est disposée entre le corps de soupape (24) et le corps de buse (28).
